# EUROPÄISCHE PATENTSCHRIFT

(11) **EP 2 826 986 B1**
(45) Veröffentlichungstag und Bekanntmachung des Hinweises auf die Patenterteilung: **23.03.2016**
(21) Anmeldenummer: 14169641.9
(22) Anmeldetag: 23.05.2014
(51) Int. Cl.: F02M 61/20, F02M 51/06, F02M 61/16, F02M 63/00

(54) **Ventil zum Steuern von Fluiden sowie Verfahren zur Einstellung einer Vorspannkraft eines Rückstellelements des Ventils**
Valve for controlling fluids and method for adjusting a pre-tensioning force of a resetting element of the valve
Soupape de commande de fluides, ainsi que procédé de réglage de la force de prétension d'un élément de rappel de la soupape

(30) Priorität: 16.07.2013 DE 102013213864
(43) Veröffentlichungstag der Anmeldung: 21.01.2015
(73) Patentinhaber: ROBERT BOSCH GMBH, 70442 Stuttgart (DE)
(72) Erfinder: Kromer, Ralf, 71665 Vaihingen (DE); Wieschollek, Sebastian, Farmington Hills, MI 48331-3418 (US)

(56) Entgegenhaltungen:
- EP-A1- 1 467 086
- EP-A1- 1 467 088
- EP-A1- 1 609 982
- EP-A2- 2 476 894
- DE-A1- 19 829 279

## Beschreibung

### Stand der Technik

Die vorliegende Erfindung betrifft ein Ventil zum Steuern von Fluiden, insbesondere ein Kraftstoffeinspritzventil, welches eine exakte und individuelle Einstellung einer Vorspannkraft eines Rückstellelements erlaubt. Ferner betrifft die vorliegende Erfindung ein Verfahren zum Einstellen der Vorspannkraft des Rückstellelements.

Ventile sind aus dem Stand der Technik in unterschiedlichen Ausgestaltungen bekannt. Bei Kraftstoffeinspritzventilen wird als Rückstellelement zur Rückstellung eines Ventilglieds, wie z.B. einer Ventilnadel, häufig eine Rückstellfeder verwendet. Diese wird bei kostengünstigen Ventilen einmal ausgelegt und dann als Gleichteil eingebaut. Allerdings können durch Toleranzabweichungen bei der Herstellung der Bauteile unterschiedliche Federvorspannungen bei der Montage erhalten werden, woraus sich unterschiedliche Öffnungs- und Schließzeiten einzelner Ventile ergeben können. Daher wird bei hochwertigen Ventilen versucht, eine Federvorspannkraft zu messen und die Federvorspannkraft exakt einzustellen. Hierzu muss jedoch das Federelement im eingebauten Zustand belastet werden, um eine Federvorspannung genau einstellen zu können. Hierbei kann es je nach Bautyp jedoch zu Problemen kommen, da die Rückstellfeder üblicherweise zentral im Ventil eingebaut ist und häufig durch andere Bauteile, wie beispielsweise einen Kraftstofffilter oder ein Drosselelement, von außen schlecht bzw. nicht mehr erreichbar ist. Es wäre daher wünschenswert, ein Ventil zum Steuern von Fluiden zu haben, bei dem eine sichere und leichte Einstellbarkeit einer Vorspannkraft eines Rückstellelements möglich ist.

Aus der EP 1 467 086 A1 ist bereits ein Ventil zum Steuern von Fluiden bekannt, das u.a. ein Ventilglied und einen Aktuator umfasst, um das Ventilglied zwischen einer Öffnungsstellung und einer Schließstellung des Ventils zu bewegen. Außerdem ist ein Rückstellelement in der Form einer Feder vorhanden, um das Ventilglied in eine Ausgangsstellung zurückzustellen. Des Weiteren besitzt das Ventil ein Einstellelement, um eine Vorspannung des Rückstellelements einzustellen, wobei das Einstellelement mit dem Rückstellelement verbunden ist oder das Rückstellelement direkt kontaktiert. Das Einstellelement umfasst dabei zwei Hülsen. Mehrere Verpresswerkzeuge, die von außen an einem Einlassstutzen des Ventils angreifen und ähnlich einem Verstemmelement wirken, sorgen dafür, dass in einer gewünschten Position der Hülsen eine Verstemmverbindung an einer Außenseite der Hülsen zwischen den Hülsen und dem Einlassstutzen bereitgestellt wird.

Aus der DE 198 29 279 A1 ist bereits ein Verfahren zum Einstellen einer Einspritzdüse für eine Kraftstoffeinspritzung direkt in den Brennraum bekannt, wobei das Verfahren nacheinander die Schritte umfasst: Positionieren eines Einstellelements, so dass dieses auf eine vorbestimmte Position eingestellt wird, Betätigung der Elektromagnetanordnung und Messen einer Kraftstoffeinspritzmenge und Beurteilen, ob die Kraftstoffeinspritzmenge innerhalb eines ersten Sollwertbereichs liegt, wobei das Einstellelement in der Einspritzdüse befestigt wird, wenn die gemessene Kraftstoffeinspritzmenge innerhalb des ersten Sollwertbereichs liegt; ansonsten werden die Prozessschritte bis zum Erreichen des Sollwerts wiederholt.

### Offenbarung der Erfindung

Das erfindungsgemäße Ventil zum Steuern von Fluiden mit den Merkmalen des Anspruchs 1 weist demgegenüber den Vorteil auf, dass eine exakte Einstellung einer Vorspannkraft eines Rückstellelements individuell für ein Ventilglied möglich ist. Die Einstellung der Vorspannkraft ist dabei einfach und schnell möglich. Dies wird erfindungsgemäß dadurch erreicht, dass das Ventil ein Ventilglied, insbesondere eine Ventilnadel, ein Anker, ein Rückstellelement und ein Einstellelement umfasst. Das Einstellelement ist vorgesehen, um eine Vorspannung des Rückstellelements einzustellen. Das Einstellelement ist dabei mit dem Rückstellelement verbunden, insbesondere über ein Zwischenbauteil, oder kontaktiert das Rückstellelement direkt. Das Einstellelement umfasst eine Hülse und ein Verstemmelement. Das Verstemmelement ist dabei eingerichtet, eine Verstemmverbindung an einer Außenseite der Hülse zwischen der Hülse und einem Ventilbauteil bereitzustellen. Das Ventilbauteil ist vorzugsweise ein Innenpol oder ein Gehäusebauteil des Ventils.

Das Verstemmelement ist im Inneren der Hülse angeordnet. Durch die Anordnung des Verstemmelements in der Hülse kann somit eine Verstemmung von der Innenseite der Hülse aus erfolgen. Dabei kann das Verstemmelement auf einfache Weise in Axialrichtung des Ventils erreicht werden. Ebenfalls kann auf einfache Weise eine Vorspannkraft vor dem Verstemmen durch ein axiales Kontaktieren der Hülse erreicht werden. Besonders bevorzugt ist das Verstemmelement verliersicher in der Hülse angeordnet.

Die Unteransprüche zeigen bevorzugte Weiterbildungen der Erfindung.

Weiter bevorzugt weist die Hülse an ihrem äußeren Umfang eine Wellenform auf. Mit anderen Worten weist die Hülse in Axialrichtung der Hülse verlaufende vorstehende Bereiche und vertiefte Bereiche auf, welche einen in Umfangsrichtung wellenförmigen Mantelbereich bilden.

Weiter bevorzugt umfasst die Hülse einen Kontaktbereich für einen Direktkontakt mit dem Rückstellelement, wobei der Kontaktbereich einen reduzierten Durchmesser aufweist. Durch den Kontaktbereich mit reduziertem Durchmesser kann insbesondere ein Einführen des Einstellelements in ein Ventilbauteil mit entsprechend angepasstem Durchmesser erleichtert werden.

Weiter bevorzugt ist zwischen dem Verstemmelement und der Hülse im Einstellelement ein Fluidpfad zum Durchführen von Fluid in Axialrichtung des Ventils ausgebildet. Hierbei können sowohl Aussparungen im Verstemmelement und/oder in der Hülse für eine Fluiddurchführung vorgesehen sein.

Ferner betrifft die vorliegende Erfindung ein Verfahren zur Einstellung einer Vorspannkraft eines Rückstellelements. Das Rückstellelement dient dabei zur Rückstellung eines mittels eines Aktors betätigbaren Ventilglieds. Das Verfahren umfasst dabei die Schritte des Einführens eines Einstellelements in ein Ventilbauteil, bis das Einstellelement mit dem Rückstellelement über ein Zwischenbauteil verbunden ist oder das Rückstellelement direkt kontaktiert. Ferner erfolgt ein Schritt des Einführens eines Einstellstempels, bis der Einstellstempel das Einstellelement direkt oder indirekt kontaktiert. Anschließend erfolgt ein Schritt des Verschiebens des Einstellelements mittels des Einstellstempels, bis eine gewünschte Vorspannkraft durch das Rückstellelement bereitgestellt wird. Anschließend erfolgt ein Schritt des Verstemmens des Einstellelements, so dass eine Verstemmverbindung zwischen einem Außenumfang des Einstellelements und dem Ventilbauteil erzeugt wird. Erfindungsgemäß wird somit das Einstellelement in der Position verstemmt, in welcher die gewünschte Vorspannkraft durch das Rückstellelement bereitgestellt wird. Somit können erfindungsgemäß Ventile individuell eingestellt werden, so dass beispielsweise aufgrund von Toleranzabweichung oder dergleichen vorhandene Unterschiede, welche zu unterschiedlichen Vorspannkräften der Ventile führen könnten, erfindungsgemäß vermieden werden können. Jedes Ventil kann erfindungsgemäß individuell mit der gewünschten Rückstellkraft eingestellt werden.

Das Einstellelement umfasst eine Hülse und ein Verstemmelement, wobei das Verstemmelement in der Hülse angeordnet ist. Der Schritt des Verstemmens des Einstellelements erfolgt dann durch Vorsehen einer Relativbewegung des inneren Verstellelements relativ zur Hülse, so dass ein Verstemmen der Hülse an deren Außenumfang erfolgt.

Besonders bevorzugt erfolgt der Schritt des Verstemmens mittels eines Fixierstempels, welcher durch den Einstellstempel geführt wird.

Weiter bevorzugt weist die Hülse eine vom Rückstellelement abgewandte Abschlussfläche mit einer mittigen Öffnung auf, und der Einstellstempel liegt an der Abschlussfläche der Hülse an und der Fixierstempel wird durch die Öffnung geführt, um den Verstemmvorgang auszuführen. Hierdurch kann die Bestimmung und Einstellung der Vorspannkraft sowie der Schritt des Verstemmens aus Axialrichtung des Ventils erfolgen.

Das erfindungsgemäße Ventil ist insbesondere ein Kraftstoffeinspritzventil. Besonders bevorzugt ist das Kraftstoffeinspritzventil dabei mit einem elektromagnetischen Aktor ausgestaltet. Weiter bevorzugt ist das Ventilbauteil, an welchem das Einstellelement verstemmt wird, ein Innenpol des elektromagnetischen Aktors.

### Zeichnung

Nachfolgend werden bevorzugte Ausführungsbeispiele der Erfindung unter Bezugnahme auf die begleitende Zeichnung im Detail beschrieben. In den Ausführungsbeispielen sind dabei gleiche bzw. funktional gleiche Bauteile mit den gleichen Bezugszeichen versehen. In der Zeichnung ist:
- Figur 1: eine schematische Schnittansicht eines Ventils gemäß einem ersten Ausführungsbeispiel der Erfindung vor dem Verstemmvorgang,
- Figur 2: eine schematische Schnittansicht des Ventils von Figur 1 nach dem Verstemmvorgang,
- Figuren 3 und 4: perspektivische, geschnittene Teilansichten des Ventils von Figur 1 und 2,
- Figur 5: eine perspektivische Ansicht eines Einstellelements gemäß dem ersten Ausführungsbeispiel, und
- Figur 6: eine schematische Schnittansicht eines Ventils gemäß einer nicht erfindungsgemäßen Konfiguration.

### Bevorzugte Ausführungsformen der Erfindung

Nachfolgend wird unter Bezugnahme auf die Figuren 1 bis 5 ein Ventil 1 gemäß einem ersten Ausführungsbeispiel der Erfindung im Detail beschrieben. Das Ventil 1 dieses Ausführungsbeispiels ist ein elektromagnetisch betätigbares Kraftstoffeinspritzventil.

Das Ventil 1 zum Steuern von Kraftstoff umfasst ein Ventilglied 2 in Form einer Ventilnadel, wobei das Ventilglied 2 nicht gezeigte Einspritzöffnungen an einem Ventilsitz freigibt und verschließt. Das Ventilglied 2 ist mittels eines elektromagnetischen Aktors 3 betätigbar. Der Aktor 3 ist ein elektromagnetischer Aktor, umfassend einen Anker 30, einen Innenpol 31 und eine Spule 32. Bei Bestromung der Spule 32 wird der Anker 30 gegen den Innenpol 31 angezogen, so dass das Ventilglied die Einspritzöffnungen freigibt.

Zur Rückstellung des Ventilglieds 2 ist ein Rückstellelement 4 in Form einer zylindrischen Spiralfeder vorgesehen. Das Rückstellelement 4 stellt den Anker mitsamt dem Ventilglied 2 zurück. Im Anker 30 sind Durchgangsbohrungen 34 vorgesehen, um Kraftstoff durch den Anker zu leiten.

Wie aus Figur 1 ersichtlich ist, stützt sich das Rückstellelement 4 mit einem Ende an einem Einstellelement 5 ab. Das Rückstellelement 4 und das Einstellelement 5 sind dabei in einer Durchgangsbohrung im Innenpol 31 angeordnet.

Das Einstellelement 5 umfasst ein Verstemmelement 50 in Form einer Kugel und eine Hülse 51. Wie insbesondere aus den Figuren 3 und 4 ersichtlich ist, weist die Hülse 51 einen wellenförmigen Mantelbereich 53 mit Vertiefungen 54 und vorstehenden Bereichen 55 auf. Wie aus Figur 5 ersichtlich ist, verlaufen die Vertiefungen 54 und die vorstehenden Bereiche 55 in Axialrichtung X-X des Ventils 1. Das Einstellelement 5 umfasst ferner an einer dem Rückstellelement 4 abgewandten Innenseite der Hülse 51 eine Abschlussfläche 57. In der Abschlussfläche 57 ist eine mittige Öffnung 56 vorgesehen (siehe Figur 5). Ein Bereich 52 mit reduziertem Durchmesser dient zur Zentrierung der Hülse 5 im Innenpol 31.

Zwischen dem Einstellelement 5 und dem Innenpol 31 ist eine Verstemmverbindung 8 vorgesehen. Die Verstemmverbindung 8 wird zwischen einer Außenmantelfläche der Hülse 51 und einer Innenmantelfläche der Bohrung im Innenpol 31 ausgebildet.

Erfindungsgemäß ist es möglich, dass durch Verwendung des Einstellelements 5 eine individuell gewünschte Vorspannkraft, welche durch das Rückstellelement 4 bereitgestellt werden soll, eingestellt werden kann. Wie aus Figur 1 ersichtlich ist, welche einen Zustand des Ventils vor einem Verstemmschritt zeigt, befindet sich das Einstellelement 5 mit dem Bereich 52 mit reduziertem Durchmesser in direktem Kontakt mit dem Rückstellelement 4. Das Rückstellelement 4 befindet sich andererseits in Kontakt mit dem Ventilglied 2.

Durch axiales Verschieben des Einstellelements 5 kann nun bei geschlossenem Ventil eine Vorspannkraft des Rückstellelements 4 eingestellt werden. Hierzu wird in axialer Richtung X-X ein Einstellstempel 6 eingeführt, welcher an der Abschlussfläche 37 anliegt. Durch Bewegen des Einstellstempels 6 in Richtung des Pfeils A kann bei dem in Figur 1 gezeigten Zustand nun die Vorspannkraft des Rückstellelements 4 vergrößert werden.

Wenn die gewünschte Vorspannkraft erreicht ist, wird ein Fixierstempel 7 in eine in Axialrichtung X-X verlaufende Öffnung 60 im Einstellstempel 6 eingeführt und durch die mittige Öffnung 56 mit dem Verstemmelement 50 in Kontakt gebracht. Dieser Zustand ist in Figur 1 gezeigt.

Wenn nun der Fixierstempel 7 weiter in Richtung des Pfeils B bewegt wird, erfolgt ein Verstemmen, indem das Verstemmelement 50 den wellenförmigen Mantelbereich 53 radial nach außen aufweitet, so dass die Verstemmverbindung 8 zwischen der Hülse 51 und dem Innenpol 31 ausgebildet wird. Dieser Zustand ist in Figur 2 dargestellt. Somit ist nun die Vorspannkraft des Rückstellelements 4 fixiert, da sich das Rückstellelement am Bereich 52 mit reduziertem Durchmesser des Einstellelements 5 abstützt. Anschließend werden der Einstellstempel 6 und der Fixierstempel 7 entfernt und gegebenenfalls noch weitere Bauteile am Ventil 1 montiert.

Somit wird erfindungsgemäß durch das Einstellelement 5 zuerst eine gewünschte Vorspannkraft des Rückstellelements 4 eingestellt und dann durch Bereitstellen einer axialen Relativbewegung zwischen dem Verstemmelement 15 und der Hülse 51 ein Verstemmvorgang zur Fixierung der Hülse 51 ausgeführt. Hierbei können die dazu benötigten Werkzeuge in Axialrichtung X-X eingeführt werden.

Da das Verstemmelement 50 im Inneren der Hülse 51 angeordnet ist, kann eine verliersichere Anordnung des Einstellelements 5, welches die beiden Bauteile umfasst, bereitgestellt werden.

Ferner kann dann durch eine axiale Bewegung des Verstemmelements 50 ein Aufspreizen der Hülse 51 erreicht werden, wodurch die Verstemmverbindung 8 hergestellt wird. Hierbei kann sowohl ein Messen der Vorspannkraft als auch ein Verstemmen ausschließlich in axialer Richtung X-X des Ventils erfolgen.

Figur 6 zeigt ein Ventil 1 gemäß einer nicht erfindungsgemäßen Konfiguration . Grundsätzlich weist das Ventil 1 dieser Konfiguration einen gleichen Aufbau wie das des ersten Ausführungsbeispiels auf. Im Unterschied zum ersten Ausführungsbeispiel ist bei das Einstellelement 5 unterschiedlich ausgebildet. Wie aus Figur 6 ersichtlich ist, umfasst das Einstellelement 5 bei lediglich die Hülse 51. Bei wird ein zweiteiliges Verstemmwerkzeug 10, umfassend zwei Verstemmstempel 11, 12 radial von einer Außenseite des Innenpols 31 in Pfeilrichtung C und D für den Verstemmvorgang bewegt. Hierdurch erfolgt ein Verstemmen der Hülse 51 am äußeren Umfang von der Außenseite der Hülse 51 aus. Dabei ergibt sich auch eine Verformung von Teilen des Innenpols 31. Wie beim ersten Ausführungsbeispiel wird vor dem Verstemmen eine gewünschte Vorspannkraft des Rückstellelements 4 durch axiales Bewegen des Einstellelements 5 sichergestellt. Die Vorspannkraft wird wiederum mit dem Einstellstempel 6 gemessen. Sobald die gewünschte Vorspannkraft eingestellt ist, erfolgt der Verstemmvorgang an der radialen äußeren Seite mittels des zwei- oder mehrteiligen Verstemmwerkzeugs 10.

## Patentansprüche

1. Ventil zum Steuern von Fluiden, umfassend
- ein Ventilglied (2),
- einen Aktuator (3), um das Ventilglied (2) zwischen einer Öffnungsstellung und einer Schließstellung zu bewegen,
- ein Rückstellelement (4), um das Ventilglied (2) in eine Ausgangsstellung zurückzustellen, und
- ein Einstellelement (5), um eine Vorspannung des Rückstellelements (4) einzustellen,
- wobei das Einstellelement (5) mit dem Rückstellelement (4) verbunden ist oder das Rückstellelement (4) direkt kontaktiert,
- wobei das Einstellelement (5) eine Hülse (51) und ein Verstemmelement (50) umfasst, und
- wobei das Verstemmelement (50) eine Verstemmverbindung (8) an einer Außenseite der Hülse (51) zwischen der Hülse (51) und einem Ventilbauteil (31) bereitstellt,
**dadurch gekennzeichnet,**
**dass** das Verstemmelement (50) in der Hülse (51) angeordnet ist.

2. Ventil nach Anspruch 1, **dadurch gekennzeichnet, dass** die Hülse (51) einen wellenförmigen Mantelbereich (53) aufweist.

3. Ventil nach Anspruch 2, **dadurch gekennzeichnet, dass** der wellenförmige Mantelbereich (53) von Vertiefungen (54) und vorstehenden Bereichen (55) gebildet ist, die in Axialrichtung (X-X) des Ventils (1) verlaufen.

4. Ventil nach einem der vorhergehenden Ansprüche, **dadurch gekennzeichnet, dass** die Hülse (51) einen Bereich (52) mit reduziertem Durchmesser aufweist.

5. Ventil nach einem der vorhergehenden Ansprüche, **dadurch gekennzeichnet, dass** zwischen dem Verstemmelement (50) und der Hülse (51) ein Fluidpfad in Axialrichtung (X-X) des Ventils zum Durchführen von Fluid ausgebildet ist.

6. Ventil nach einem der vorhergehenden Ansprüche, **dadurch gekennzeichnet, dass** das Verstemmelement (50) eine Kugel ist.

7. Verfahren zur Einstellung einer Vorspannkraft eines Rückstellelements (4) eines mittels eines Aktors (3) betätigbaren Ventilglieds (2) eines Ventils nach einem der Ansprüche 1 bis 6, umfassend die Schritte:
- Einführen eines als Hülse (51) ausgeführten Einstellelements (5) in ein Ventilbauteil (31), bis das Einstellelement (5) mit dem Rückstellelement (4) über ein Zwischenbauteil verbunden ist oder das Rückstellelement (4) direkt kontaktiert,
- Einführen eines Einstellstempels (6) in Axialrichtung (X-X) des Ventils, bis der Einstellstempel (6) das Einstellelement (5) kontaktiert,
- Verschieben des Einstellelements (5) mittels des Einstellstempels (6) in Axialrichtung (X-X), bis eine gewünschte Vorspannkraft durch das Rückstellelement (4) bereitgestellt wird,
**gekennzeichnet durch** den weiteren Schritt:
- Verstemmen des Einstellelements (5) mittels eines in der Hülse (51) angeordneten Verstemmelements (50), so dass eine Verstemmverbindung (8) zwischen dem Einstellelement (5) und dem Ventilbauteil (31) erzeugt wird.

8. Verfahren nach Anspruch 7, **dadurch gekennzeichnet, dass** das Verstemmen des Einstellelements (5) durch Vorsehen einer Relativbewegung des Verstemmelements (50) relativ zur Hülse (51) erfolgt.

9. Verfahren nach Anspruch 7 oder 8, **dadurch gekennzeichnet, dass** das Verstemmen mittels eines Fixierstempels (7) erfolgt, welcher in Axialrichtung (X-X) des Ventils durch den Einstellstempel (6) geführt wird.

10. Verfahren nach Anspruch 9, **dadurch gekennzeichnet, dass** die Hülse (51) eine vom Rückstellelement (4) abgewandte Abschlussfläche (57) mit einer mittigen Öffnung (56) aufweist und der Einstellstempel (6) an der Abschlussfläche (57) anliegt und der Fixierstempel (7) durch die mittige Öffnung (56) geführt wird.

## Claims

1. Valve for controlling fluids, comprising
- a valve element (2),
- an actuator (3) for moving the valve element (2) between an open position and a closed position,
- a restoring element (4) for returning the valve element (2) into an initial position, and
- a setting element (5) for setting a preload of the restoring element (4),
- wherein the setting element (5) is connected to the restoring element (4) or is in direct contact with the restoring element (4),
- wherein the setting element (5) comprises a sleeve (51) and a calking element (50), and
- wherein the calking element (50) provides a calked connection (8) at an outer side of the sleeve (51) between the sleeve (51) and a valve component (31),
**characterized**
**in that** the calking element (50) is arranged in the sleeve (51).

2. Valve according to Claim 1, **characterized in that** the sleeve (51) has an undulating shell region (53).

3. Valve according to Claim 2, **characterized in that** the undulating shell region (53) is formed by depressions (54) and protruding regions (55) which run in an axial direction (X-X) of the valve (1).

4. Valve according to one of the preceding claims, **characterized in that** the sleeve (51) has a region (52) of reduced diameter.

5. Valve according to one of the preceding claims, **characterized in that** a fluid path in the axial direction (X-X) of the valve for conducting fluid through is formed between the calking element (50) and the sleeve (51).

6. Valve according to one of the preceding claims, **characterized in that** the calking element (50) is a ball.

7. Method for setting a preload force of a restoring element (4) of a valve element (2), which can be actuated by means of an actuator (3), of a valve according to one of Claims 1 to 6, comprising the steps:
- inserting a setting element (5) in the form of a sleeve (51) into a valve component (31) until the setting element (5) is connected to the restoring element (4) via an intermediate component or makes direct contact with the restoring element (4),
- inserting a setting plunger (6) in the axial direction (X-X) of the valve until the setting plunger (6) makes contact with the setting element (5),
- displacing the setting element (5) by means of the setting plunger (6) in the axial direction (X-X) until a desired preload force is provided by the restoring element (4),
**characterized by** the further step:
- calking the setting element (5) by means of a calking element (50) arranged in the sleeve (51), such that a calked connection (8) is generated between the setting element (5) and the valve component (31).

8. Method according to Claim 7, **characterized in that** the calking of the setting element (5) is realized by the generation of a relative movement of the calking element (50) relative to the sleeve (51).

9. Method according to Claim 7 or 8, **characterized in that** the calking is performed by way of a fixing plunger (7) which is guided through the setting plunger (6) in the axial direction (X-X) of the valve.

10. Method according to Claim 9, **characterized in that** the sleeve (51) has a terminating surface (57) which is averted from the restoring element (4) and which has a central opening (56), and the setting plunger (6) bears against the terminating surface (57) and the fixing plunger (7) is guided through the central opening (56).

## Revendications

1. Soupape de commande de fluides, comprenant:
- un organe de soupape (2),
- un actionneur (3), pour déplacer l'organe de soupape (2) entre une position d'ouverture et une position de fermeture,
- un élément de rappel (4), pour rappeler l'organe de soupape (2) dans une position initiale, et
- un élément de réglage (5), pour régler une précontrainte de l'élément de rappel (4),
- dans laquelle l'élément de réglage (5) est relié à l'élément de rappel (4) ou est en contact direct avec l'élément de rappel (4),
- dans laquelle l'élément de réglage (5) comprend une douille (51) et un élément de matage (50), et
- dans laquelle l'élément de matage (50) crée un assemblage par matage (8) sur un côté extérieur de la douille (51) entre la douille (51) et un composant de soupape (31),
**caractérisée en ce que** l'élément de matage (50) est disposé dans la douille (51).

2. Soupape selon la revendication 1, **caractérisée en ce que** la douille (51) présente une région d'enveloppe ondulée (53).

3. Soupape selon la revendication 2, **caractérisée en ce que** la région d'enveloppe ondulée (53) est formée par des creux (54) et des zones saillantes (55), qui s'étendent dans la direction axiale (X-X) de la soupape (1).

4. Soupape selon l'une quelconque des revendications précédentes, **caractérisée en ce que** la douille (51) présente une région de diamètre réduit (52).

5. Soupape selon l'une quelconque des revendications précédentes, **caractérisée en ce qu'**un chemin de fluide est réalisé dans la direction axiale (X-X) de la soupape, entre l'élément de matage (50) et la douille (51), pour le passage de fluide.

6. Soupape selon l'une quelconque des revendications précédentes, **caractérisée en ce que** l'élément de matage (50) est une bille.

7. Procédé de réglage de la force de précontrainte d'un élément de rappel (4) d'un organe de soupape (2), actionnable au moyen d'un actionneur (3), d'une soupape selon l'une quelconque des revendications 1 à 6, comprenant les étapes suivantes:
- introduire un élément de réglage (5) réalisé sous forme de douille (51) dans un composant de soupape (31), jusqu'à ce que l'élément de réglage (5) soit relié à l'élément de rappel (4) au moyen d'un composant intermédiaire ou qu'il soit en contact directement avec l'élément de rappel (4),
- introduire un poinçon de réglage (6) dans la direction axiale (X-X) de la soupape, jusqu'à ce que le poinçon de réglage (6) soit en contact avec l'élément de réglage (5),
- déplacer l'élément de réglage (5) au moyen du poinçon de réglage (6) dans la direction axiale (X-X), jusqu'à ce qu'une force de précontrainte désirée soit fournie par l'élément de rappel (4),
**caractérisé par** l'étape complémentaire:
- mater l'élément de réglage (5) au moyen d'un élément de matage (50) disposé dans la douille (51), de telle manière qu'un assemblage par matage (8) soit produit entre l'élément de réglage (5) et le composant de soupape (31).

8. Procédé selon la revendication 7, **caractérisé en ce que** l'on effectue le matage de l'élément de réglage (5) en opérant un mouvement relatif de l'élément de matage (50) par rapport à la douille (51).

9. Procédé selon la revendication 7 ou 8, **caractérisé en ce que** l'on opère le matage au moyen d'un poinçon de fixation (7), qui est guidé dans la direction axiale (X-X) de la soupape par le poinçon de réglage (6).

10. Procédé selon la revendication 9, **caractérisé en ce que** la douille (51) présente une face d'extrémité (57) détournée de l'élément de rappel (4) avec une ouverture centrale (56) et le poinçon de réglage (6) est appliqué sur la face d'extrémité (57) et le poinçon de fixation (7) est guidé à travers l'ouverture centrale (56).
